# EUROPÄISCHE PATENTSCHRIFT

(11) **EP 2 443 956 B1**
(45) Veröffentlichungstag und Bekanntmachung des Hinweises auf die Patenterteilung: **17.09.2014**
(21) Anmeldenummer: 11185881.7
(22) Anmeldetag: 20.10.2011
(51) Int. Cl.: A45B 19/00, A45B 23/00, A45B 11/00

(54) **Schirmsystem**
Parasol
Parasol

(30) Priorität: 20.10.2010 DE 102010049812
(43) Veröffentlichungstag der Anmeldung: 25.04.2012
(73) Patentinhaber: Studio MSB UG (haftungsbeschränkt), 73660 Urbach (DE)
(72) Erfinder: Gunesch, Bernhard, 73660 Urbach (DE); Kessler, Magnus, 82211 Herrsching (DE); Koch, Sebastian Alexander, 70173 Stuttgart (DE)
(74) Vertreter: Witte, Weller & Partner Patentanwälte mbB

(56) Entgegenhaltungen:
- WO-A1-99/05931
- WO-A1-2006/048026
- AT-U1- 9 522
- DE-A1- 4 008 212
- GB-A- 2 481 001
- JP-A- 5 161 506
- US-A- 141 151
- US-A- 3 706 160

## Beschreibung

Die vorliegende Erfindung betrifft ein Schirmsystem mit einer zwischen einer eingefahrenen und einer aufgespannten Anordnung spannbaren Membran, einer rohrförmigen Innenhülse, einem entlang der rohrförmigen Innenhülse bewegbaren ersten Schieberelement, und an dem ersten Schieberelement angelenkten ersten Spannelementen zum Spannen der Membran.

Ein solches Schirmsystem ist beispielsweise aus der Druckschrift US 2009/0223545 A1 bekannt.

Schirmsysteme sind grundsätzlich im Stand der Technik weit verbreitet. Dabei ist zum einen zwischen tragbaren Schirmsystemen, die zum Schutz von lediglich einer oder zwei Personen dienen, und solchen Schirmsystemen zu unterscheiden, die stationär an einem Ort aufgestellt werden können, um ein größeres Areal, beispielsweise eine Sitzgruppe, vor Regen und/oder Sonneneinstrahlung zu schützen. Die vorliegende Erfindung beschäftigt sich in erster Linie mit solchen stationären Schirmsystemen, die zum Aufstellen bzw. Befestigen am oder im Boden vorgesehen sind. Grundsätzlich ist die vorliegende Erfindung jedoch auch für tragbare Schirmsysteme verwendbar.

Neben rein praktischen Aspekten wie der Dichtigkeit gegenüber Regen und/oder Sonneneinstrahlung fällt stationären Schirmsystemen regelmäßig auch ein ästhetischer Aspekt zu, da sie aufgrund ihrer Größe die optische Erscheinung eines größeren Areals maßgeblich prägen können. Um in dieser Hinsicht ein optisch ansprechendes Schirmsystem bzw. einen "Hingucker" präsentieren zu können, besteht am Markt ein fortwährender Bedarf an neuen Formen und Entfaltungsmechanismen. Darüber hinaus stehen jedoch für die Nutzer solcher Schirmsysteme auch technische Aspekte im Vordergrund, beispielsweise einfache und platzsparende Möglichkeiten zum Entfalten bzw. Aufspannen des Schirmsystems.

Die eingangs genannte Druckschrift US 2009/0223545 A1 schlägt eine im Boden befestigbare, aber auch transportable Schirmstruktur vor, bei der eine die Schirmfläche bildende Tuchstruktur in den Mast des Schirms einziehbar ist. Auf diese Weise wird die Tuchstruktur in einem eingefahrenen Zustand der Schirmstruktur vor Beschädigungen geschützt. Aufgrund dessen ist der Innenraum des Mastes jedoch im aufgespannten Zustand der Schirmstruktur nach oben hin geschlossen, da sich aus dem Mast die Tuchstruktur entfaltet. In dem aufgespannten Zustand muss die Tuchstruktur daher eine solche Wölbung einnehmen, dass auf den Schirm fallender Regen außen herabfließen kann. Des Weiteren schlägt diese Druckschrift eine Hülle vor, die im eingefahrenen Zustand über den Mast und die außen am Mast anliegenden Spannrippen des Schirms gezogen werden kann, um die Schirmstruktur besser transportieren zu können.

Des Weiteren zeigt die Druckschrift DE 103 60 864 A1 mehrere faltbare Schirmkonstruktionen, bei denen die Schirmfläche eine Vielzahl von geometrischen Formen einnehmen kann. Insbesondere ist dort vorgesehen, dass die Schirmfläche aufspannende Arme ausschließlich oberhalb der Schirmfläche liegen und die Schirmfläche nicht durchdringen. In ihrem zusammenfaltbaren Zustand hängt die Schirmfläche dann jedoch lediglich lose herab, was einen optisch wenig ansprechenden Eindruck vermittelt. Des Weiteren ist die Schirmfläche in diesem Zustand anfällig für Beschädigungen sowie Wind- und Wettereinflüsse.

Darüber hinaus zeigt die Druckschrift DE 20 2004 01948 U1 weitere Schirmkonstruktionen, die sich dadurch auszeichnen, dass die Schirmfläche von einer Anzahl elastischer Randstäbe aufgespannt wird. Erneut werden oberhalb der Schirmfläche angeordnete Stäbe oder Seile zum Halten der Schirmfläche vorgeschlagen.

Des Weiteren zeigt die Druckschrift DE 20 2008 013204 U1 eine Schirmkonstruktion mit einem Masten, an dem verschiebbar ein rohrähnliches Element geführt ist, welches in seiner Position arretiert und gelöst werden kann. Auf diese Weise sollen an einem Mastkopf, d.h. dem bodenfernen Ende des Masts, angelenkte Arme entlastet werden. Diese Arme sind jedoch auch allesamt an der Außenseite des Masts angelenkt, so dass eine Tuchstruktur der Schirmkonstruktion in einem zusammengefalteten Zustand außen und sichtbar herabhängt.

Letztlich zeigt die Druckschrift EP 1 602 297 A1 einen teleskopischen Sonnenschirm, bei dem ein Rohr in einem Hülsenelement geführt ist, wobei sich eine im Wesentlichen sichelartige Mastform ergibt. Die Spannung des Schirms ergibt sich dann im Wesentlichen in herkömmlicher, beispielsweise von Handregenschirmen bekannter Art.

Allen diesen vorgeschlagenen Schirmsystemen ist gemein, dass eventuell auf den Schirm fallender Regen am Außenrand den Schirm herabtropft.

Des Weiteren zeigt die Druckschrift DE 38 08 529 C1 einen Schirm, insbesondere einen Sonnenschirm, der an einem Ausleger eines Ständerelements aufgehängt ist und mit einer Krone auf einem massiven Schirmstock durch ein elektromotorisch antreibbares, in eine mit der Krone verbundenen Zahnstange eingreifendes Zahnrad zusammenfaltbar in eine Schutzhülle eingefahren und durch umgekehrte Drehrichtung des Motors auseinanderfaltbar ausgefahren wird. In eine Endstellung des auseinandergefalteten Schirmes soll der Motor abgeschaltet werden.

Weitere Schirmsysteme zeigen beispielsweise die Druckschriften US 3 706 160 A, WO 2006/048026 A1 und WO 99/05931 A1.

Des Weiteren ist eine Tuchstruktur des Schirmsystems im eingefahrenen Zustand ungeschützt und Wind- und Wettereinflüssen ausgesetzt. Außerdem machen die bisher bekannten Schirmsysteme in einem eingefahrenen Zustand einen eher unansehnlichen Eindruck. Darüber hinaus erfüllen die Schirmsysteme im eingefahrenen Zustand keinen Zweck. Gerade wenn mehrere Schirm systeme ein größeres Areal, beispielsweise Außenbereiche von Restaurants oder Cafes in Innenstädten, bedecken, wäre es jedoch wünschenswert, den Schirmsystemen auch im eingefahrenen Zustand einen sinnvollen Zweck zukommen zu lassen.

Es ist eine Aufgabe der vorliegenden Erfindung, ein verbessertes Schirmsystem anzugeben, bei dem im aufgespannten Zustand das Abfließen von Regenwasser an den Rändern des Schirmsystems vermieden und im eingefahrenen Zustand ein Schutz der Tuchstruktur sowie eine weitere Möglichkeit zur Nutzung des Schirmsystems bereitgestellt wird.

Gemäß der Erfindung wird ein Schirmsystem nach Anspruch 1 offenbart.

Auf diese Weise ist es besonders einfach möglich, die Membran wie gewünscht aufzuspannen. Insbesondere wird es auf diese Weise möglich, besonders großflächige Schirmsysteme zu spannen. Des Weiteren ist bei dieser Ausführungsform darauf zu achten, dass die Membran an der rohrförmigen Innenhülse an einem Anschlag zur Anlage kommt, damit die Druckstäbe an dem diesem Anschlag entgegengesetzten Ende der Membran eine Kraft aufbringen können, die aufgrund des Festliegens der Membran an dem Anschlag zu einer Spannung der Membran führt. Insbesondere ist bei dieser Ausführungsform vorgesehen, dass keinerlei elastische Biegestäbe in der Membran selbst vorgesehen sind. Stattdessen kann vorgesehen sein, dass die Membran ihre gewünschte Form allein aufgrund ihrer entsprechenden Konfektionierung einnimmt.

Auf diese Weise kann eine leichtere, insbesondere tragbare Form des Schirmsystems bereitgestellt werden, bei dem ebenfalls eine Hitzestauung unter der Membran vermieden und das Abführen von Regenwasser durch den Innenraum der Innenhülse ermöglicht wird.

Die eingangs gestellte Aufgabe wird somit vollkommen gelöst.

Unter dem Begriff "Membran" im erfindungsgemäßen Sinn ist jedwede Art von Material zu verstehen, das für die Ausbildung einer Schirmfläche geeignet ist. Insbesondere sollte das Material hinreichend fest sein, dass es entsprechend gespannt werden kann. Des Weiteren sollte das Material wasserundurchlässig sein und das Abperlen von Regenwasser in Richtung der Innenhülse unterstützen können. Des Weiteren ist es bevorzugt, wenn das Material einen wesentlichen Anteil von Lichtstrahlung nicht hindurchlässt, um auch als Sonnenschutz zu dienen.

Grundsätzlich können elastische Biegestäbe mit der Membran verbunden sein, vorzugsweise sind sie in diese eingenäht.

Auf diese Weise kann wiederum eine verbesserte Formgebung der Membran erzielt werden und verhindert werden, dass diese an bestimmten Stellen lose durchhängt. Somit wird ebenfalls die Stabilität des aufgespannten Schirmsystems gegenüber äußeren Krafteinwirkungen, insbesondere Windkräften, verbessert. Zusätzlich kann selbstverständlich auch hier vorgesehen sein, dass die Membran durch eine entsprechende Konfektionierung bereits im Wesentlichen in ihre gewünschte Form in der aufgespannten Anordnung gezwungen wird.

Das Schirmsystem weise ein erstes Schieberelement auf an dem die Membran angelenkt ist, wobei das erste Schieberelement entlang der rohrförmigen Innenhülse bewegbar ist.

Auf diese Weise ist die Membran fest entlang der rohrförmigen Innenhülse angeordnet und wird sicher in dem Zwischenraum bewegt, wenn das Schirmsystem von der aufgespannten Anordnung in die eingefahrene Anordnung rückgeführt wird. Es ist ein Anschlag vorgesehen, an dem das erste Schieberelement in der aufgespannten Anordnung anliegt, um ein vollständiges Spannen der Membran zu ermöglichen. Des Weiteren kann in allen Ausführungsformen vorgesehen sein, dass das zweite Schieberelement in einem festgelegten Abstand zu dem ersten Schieberelement angeordnet ist, beispielsweise mit einer entsprechenden mechanischen Verbindung. Auf diese Weise kann während des Verbringens des Schirmsystems von der aufgespannten Anordnung in die eingefahrene Anordnung die Rückbewegung der Membran in den Zwischenraum unterstützt werden. Selbstverständlich kann auch vorgesehen sein, dass das zweite Schieberelement allein aufgrund der Erdanziehungskraft während dieses Vorgangs nach unten bewegt wird.

In einer Ausführungsform kann des Weiteren vorgesehen sein, dass das Schirmsystem ein an einem bodenfernen Ende der rohrförmigen Innenhülse angeordnetes Abschlusselement aufweist.

In einer Ausführungsform kann insbesondere vorgesehen sein, dass das Abschlusselement das Spreizelement bildet. Das Abschlusselement ist des Weiteren dazu vorgesehen, einen Abschluss nach oben zu bilden, um zu vermeiden, dass Regen oder anderer Schmutz in den Zwischenraum bzw. in die Innenhülse gelangen kann. Das Abschlusselement kann starr vorgesehen sein, in einer weiteren Ausführungsform kann jedoch auch vorgesehen sein, dass ein Abstand zwischen dem Abschlusselement und der rohrförmigen Innenhülse verstellbar ist. Insbesondere kann dieser Abstand mittels eines Motors verstellbar sein. Es kann auch vorgesehen sein, dass der Abstand während des Verbringens des Schirmsystems von der eingefahrenen Anordnung in die aufgespannte Anordnung und umgekehrt verändert wird, um das Aufspannen bzw. Einfahren zu ermöglichen. Das Abschlusselement kann insbesondere als Lampe ausgestaltet sein, damit das Schirmsystem in der eingefahrenen Anordnung als Beleuchtungseinrichtung dienen kann.

Des Weiteren kann in allen Ausführungsformen vorgesehen sein, dass die Membran an ihrem Rand Aussteifungen aufweist, um den Rand der Membran besser spannbar zu machen. Insbesondere kann der Rand der Membran mittels einer Umnähung, Randstäben oder einer anderen Verdickung ausgestaltet sein. Insbesondere ist diese Aussteifung vollumfänglich vorgesehen, damit die Membran gewissermaßen selbsttragend spannbar ist. Die in der Aussteifung wirkenden Kräfte können so wesentlich zum Aufspannen der Membran beitragen.

Es kann vorgesehen sein, dass das Schirmsystem einen Sockel aufweist, in dem ein bodennahes Ende der Innenhülse und der Außenhülse aufgenommen ist. In diesem Sockel kann insbesondere ein Regenabschluss vorgesehen sein, um durch die Innenhülse oder den Zwischenraum herunter rinnendes Regenwasser abzuführen.

In einer weiteren bevorzugten Ausführungsform ist vorgesehen, dass in der eingefahrenen Anordnung die ersten und/oder die zweiten Spannelemente in dem Zwischenraum angeordnet sind.

Auf diese Weise können auch die Spannelemente in dem eingefahrenen Zustand geschützt und aus dem Sichtbereich eines Betrachters gebracht werden.

Des Weiteren kann in allen Ausführungsformen vorgesehen sein, dass in der Innenhülse ein Gewindestab angeordnet ist. Der Gewindestab kann dabei mit einem Motor gekoppelt sein. Des Weiteren kann in der Innenhülse eine Gewindemutter drehfest gelagert sein, die mit dem Gewindestab in Eingriff befindlich ist. Eine durch den Motor bewirkte Drehung des Gewindestabs bewirkt somit eine Bewegung der Gewindemutter in Längsrichtung der Innenhülse bzw. in vertikaler Richtung. In der Innenhülse kann mindestens ein sich parallel zu einer Längsachse der Innenhülse erstreckender Führungsschlitz vorgesehen sein. Das erste Schieberelement und/oder das zweite Schieberelement können jeweils mit der Gewindemutter, insbesondere drehfest, gekoppelt sein. Es kann eine Führungslasche an dem ersten und/oder dem zweiten Schieberelement vorgesehen sein, die durch den mindestens einen Führungsschlitz ragt und die das erste und/oder das zweite Schieberelement mit der Gewindemutter koppelt.

Auf diese Weise kann ein Antrieb des ersten und/oder des zweiten Schieberelements mit robustem Aufbau und geringem Wartungsaufwand bereitgestellt werden, der zudem für einen Betrachter von außen nicht sichtbar ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen, solange sie unter Anspruch 1 fallen.

Ausführungsbeispiele von Schirmsystemen sind in der Zeichnung dargestellt und werden in der nachfolgenden Beschreibung näher erläutert. Es zeigen:
- Fig. 1: eine erste Ausführungsform eines Schirmsystems in einer eingefahre-nen und einer aufgespannten Anordnung, welche nicht Teil der vorliegenden Erfindung ist,
- Fig. 2: eine zweite Ausführungsform eines Schirmsystems in einer eingefah-renen und einer aufgespannten Anordnung, welche nicht Teil der vorliegenden Erfindung ist,
- Fig. 3: eine dritte Ausführungsform eines Schirmsystems in einer eingefahre-nen und einer aufgespannten Anordnung, welche nicht Teil der vorliegenden Erfindung ist,
- Fig. 4: eine vierte Ausführungsform eines Schirmsystems in einer eingefahre-nen und einer aufgespannten Anordnung, welche Teil der vorliegenden Erfindung ist,
- Fig. 5: eine fünfte Ausführungsform eines Schirmsystems in einer eingefah-renen und einer aufgespannten Anordnung, welche nicht Teil der vorliegenden Erfindung ist,
- Fig. 6: eine sechste Ausführungsform eines Schirmsystems in einer eingefah-renen und einer aufgespannten Anordnung, welche Teil der vorliegenden Erfindung ist,
- Fig. 7: eine siebte Ausführungsform eines Schirmsystems in einer eingefahre-nen und einer aufgespannten Anordnung,welche nicht Teil der vorliegenden Erfindung ist,
- Fig. 8: eine achte Ausführungsform eines Schirmsystems in einer eingefahre-nen und einer aufgespannten Anordnung, welche nicht Teil der vorliegenden Erfindung ist,
- Fig. 9: eine neunte Ausführungsform eines Schirmsystems in einer einge-fahrenen und einer aufgespannten Anordnung, welche nicht Teil der vorliegenden Erfindung ist,
- Fig. 10: eine zehnte Ausführungsform eines Schirmsystems in einer einge-fahrenen und einer aufgespannten Anordnung, welche nicht Teil der vorliegenden Erfindung ist,
- Fig. 11: eine elfte Ausführungsform eines Schirmsystems in einer eingefah-renen und einer aufgespannten Anordnung, welche nicht Teil der vorliegenden Erfindung ist,
- Fig. 12: in einer Querschnittsansicht eine mögliche Befestigung von Zug-seilen an einer Außenhülse des Schirmsystems, welche nicht Teil der vorliegenden Erfindung ist,
- Fig. 13: eine vergrößerte Detailansicht einer Ausführungsform eines Sockels des Schirmsystems, welche Teil der vorliegenden Erfindung ist,
- Fig. 14: ein weiteres Schirmsystem, welche nicht Teil der vorliegenden Erfindung ist,
- Fig. 15: eine Darstellung eines Antriebs des ersten und/oder des zweiten Schieberelements am Beispiel der sechsten Ausführungsform des Schirmsystems in einer eingefahrenen und einer aufgespannten An-ordnung, welche Teil der vorliegenden Erfindung ist, und
- Fig. 16: in einer Querschnittsansicht schematisch die Anordnung der Ele-mente des Antriebs des ersten und/oder des zweiten Schieberele-ments.

Fig. 1 zeigt ein Schirmsystem 10 in einer ersten Ausführungsform, welche nicht Teil der vorliegenden Erfindung ist.

Das Schirmsystem ist dazu vorgesehen, auf einem Boden 12 aufgestellt zu werden. Die in der voranstehenden detaillierten Beschreibung angegebenen Richtungen bzw. Orientierungen beziehen sich demnach auf die in den Figuren dargestellte Ausrichtung des Schirmsystems 10 bezüglich des Bodens 12. Entsprechende relative Angaben wie "oben", "unten", "rechts" und "links" sind entsprechend so definiert, wie es sich aus der Anordnung des Schirmsystems 10 auf dem Boden 12 ergibt. Entsprechend ist in Fig. 1 das Schirmsystem 10 in einer eingefahrenen Anordnung rechts und in einer aufgespannten Anordnung links dargestellt.

Das Schirmsystem 10 weist eine, insbesondere rohrförmige, Innenhülse 14 auf. Des Weiteren ist eine, insbesondere rohrförmige, Außenhülse 16 vorgesehen. Die Außenhülse 16 weitet sich nach oben auf. In der Fig. 1 ist dabei ein progressiver Verlauf der Aufweitung nach oben dargestellt. Grundsätzlich sind jedoch auch andere Übergänge bzw. Verläufe der Aufweitung möglich. Bei entsprechender Dimensionierung des Durchmessers der Außenhülse 16 ist es selbstverständlich auch möglich, dass diese keine Aufweitung aufweist.

Die Außenhülse 16 umgibt die Innenhülse 14. Zwischen der Außenhülse 16 und der Innenhülse 14 ist daher ein Zwischenraum 18 gebildet. Bevorzugt weisen die Innenhülse 14 und die Außenhülse 16 einen kreisförmigen Querschnitt auf, so dass sich für den Zwischenraum 18 eine ringförmige Querschnittsform ergibt.

Eine Schirmfläche, die vor Regen bzw. Sonneneinstrahlung schützen soll, wird durch eine Membran 20 gebildet. In der in Fig. 1 dargestellten Ausführungsform ist die Membran 20 mit Biegestäben 21 versehen, die vorzugsweise elastisch ausgebildet sind. In der dargestellten Ausführungsform haben die elastischen Biegestäbe 21 ihren entspannten Zustand in der rechts dargestellten eingefahrenen Anordnung. Die elastischen Biegestäbe 21 und die Membran 20 können beispielsweise dadurch verbunden sein, dass die elastischen Biegestäbe 21 in die Membran 20 eingenäht sind.

Ein Ende der elastischen Biegestäbe 21 ist an einem ersten Schieberelement 22 angelenkt, das entlang der Innenhülse 14 verschiebbar ist. Das erste Schieberelement 22 kann beispielsweise in Nuten geführt sein, die in der Innenhülse 14 ausgebildet sind, damit das erste Schieberelement 22 verdrehsicher relativ zu der Innenhülse 14 angeordnet ist. Durch vertikales Bewegen des ersten Schieberelements 22 können die elastischen Biegestäbe 21 so aus dem Zwischenraum 18 herausgeschoben bzw. in diesen hereingezogen werden. Die Aktuierung des ersten Schieberelements 22 kann manuell erfolgen, beispielsweise indem ein entsprechendes Griffstück bzw. Hebelelement durch die Außenhülse 16 nach außen geführt ist. Die Außenhülse 16 weist in diesem Fall einen vertikalen Schlitz (nicht dargestellt) auf. Des Weiteren kann vorgesehen sein, dass die Aktuierung des ersten Schieberelements 22 mittels einer Antriebseinheit (nicht dargestellt) erfolgt, die eine vertikale Bewegung des ersten Schieberelements 22 bewirkt.

Entgegengesetzt zu dem ersten Schieberelement 22 weisen die elastischen Biegestäbe freie Enden 23 auf. An diesen freien Enden 23 sind die elastischen Biegestäbe 21 mit Zugseilen 24 verbunden. Ein entsprechend anderes Ende der Zugseile 24 ist an einem bodenfernen Ende 26 der Außenhülse 16 befestigt.

Somit sind die Zugseile 24 zum einen an dem bodenfernen Ende 26 der Außenhülse 16 und zum anderen an den freien Enden 23 mit Spitzen 28 der Biegestäbe 21 verbunden.

Des Weiteren weist das Schirmsystem 10 ein Abschlusselement 30 auf, das an einem bodenfernen Ende 32 der Innenhülse 14 vorgesehen ist. Das Abschlusselement 30 verschließt das Schirmsystem nach oben, indem es die Innenhülse 14 und den Zwischenraum 18 abdeckt. In der eingefahrenen Anordnung ist das Schirmsystem 10 somit nach oben verschlossen und die Membran 20 vor Wettereinflüssen und Vandalismus geschützt.

Um die Membran 20 aber von der eingefahrenen Anordnung in die aufgespannte Anordnung zu verbringen, muss das Abschlusselement 30 um ein gewisses Maß geöffnet werden, damit die Zugseile 24 und die elastischen Biegestäbe 21 zusammen mit der Membran 20 den Zwischenraum 18 verlassen können. Hierzu ist vorgesehen, dass das Abschlusselement 30 um einen Abstand 34 höhenverstellbar ist. Eine Aktivierung des Abschlusselements 30 kann wiederum manuell oder mittels eines geeigneten Antriebselements (nicht dargestellt) erfolgen, das das Abschlusselement 30 in seinem Abstand 34 zu dem bodenfernen Ende 32 der Innenhülse 14 bewegt.

Somit wird aus der eingefahrenen Anordnung rechts zunächst das Abschlusselement 30 vertikal um den Abstand 34 nach oben bewegt und dann die Membran 20 zusammen mit den elastischen Biegestäben 21 und den Zugseilen 24 nach oben geschoben. Es kann vorgesehen sein, dass an dem Abschlusselement 30 gewisse Keilelemente vorgesehen sind, die die elastischen Biegestäbe 21 radial nach außen drängen. Es kann aber auch vorgesehen sein, dass die elastischen Biegestäbe 21 ohnehin innen an der Außenhülse 16 anliegen und so von selbst durch den Abstand 34 hindurch treten, wenn das erste Schieberelement 22 vertikal nach oben bewegt wird. Die elastischen Biegestäbe 21 bewegen sich somit zunächst im Wesentlichen durch den Abstand 34 hindurch nach oben, ohne sich zunächst zu biegen. Erst wenn die Zugseile 24 gestrafft werden, ziehen sie an den Spitzen 28 der elastischen Biegestäbe 21, so dass diese beginnen, sich durchzubiegen.

Dieser Biegevorgang kann zusätzlich durch eine entsprechende Konfektionierung der Membran 20 unterstützt werden. Beispielsweise kann vorgesehen sein, dass die Membran 20 derart zugeschnitten ist, dass sie die in der Fig. 1 dargestellte Querschnittsform aufweist. Des Weiteren kann ein umlaufender Rand der Membran 20 verstärkt ausgebildet sein, beispielsweise mittels einer verdickten Nase oder in dem Rand vorgesehener Randstäbe. Dies trägt nicht nur zu einer Stabilität der gesamten Membran in der aufgespannten Anordnung bei, sondern ermöglicht auch das Einleiten von in radialer Richtung verlaufenden Umfangskräften, so dass die Membran 20 sich zum Teil selbst trägt und eine Zentrierung um die Innenhülse 14 stattfindet.

Um die Spannung in der aufgespannten Anordnung zu halten, ist vorzugsweise eine Verrastung des ersten Schieberelements 22 an der Innenhülse 14 vorgesehen. Alternativ kann beispielsweise auch eine entsprechende Blockierung in dem Antriebselement vorgesehen sein, das das erste Schieberelement 22 in vertikaler Richtung bewegt.

Bei der Rückführung der Membran 20 von der links dargestellten aufgespannten Anordnung in die rechts dargestellte eingefahrene Anordnung wird das Schieberelement 22 vertikal nach unten bewegt. Die auf die Spitzen 28 der elastischen Biegestäbe 21 ausgeübte Zugkraft durch die Zugseile 24 nimmt daher entsprechend ab, so dass sich die elastischen Biegestäbe 21 in ihre gerade Ursprungsform zurückbewegen und steil nach oben aufstellen. Durch weiteres Herabbewegen des ersten Schieberelements 22 können nun die Membran 20, die elastischen Biegestäbe 21 und die Zugseile 24 zurück in den Zwischenraum 18 gezogen werden. Letztlich wird dann das Abschlusselement 30 wieder herunterbewegt, so dass der Zwischenraum 18 nach oben verschlossen ist und die rechts dargestellte eingefahrene Anordnung erreicht wird.

In der in Fig. 1 dargestellten Ausführungsform werden folglich erste Spannelemente durch die elastischen Biegestäbe 21 und zweite Spannelemente durch die Zugseile 24 gebildet.

Fig. 2 zeigt eine zweite Ausführungsform des Schirmsystems 10, welche nicht Teil der vorliegenden Erfindung ist. Gleiche bzw. ähnliche Elemente sind mit gleichen Bezugszeichen bezeichnet und werden daher nicht erneut beschrieben. Im Folgenden wird lediglich auf die Unterschiede eingegangen.

In der zweiten Ausführungsform wird ein erstes Spannelement ebenfalls durch elastische Biegestäbe 21 gebildet, die mit der Membran 20 verbunden sind. Ein zweites Spannelement wird durch ein Spreizelement 36 gebildet, das in der dargestellten Ausführungsform durch das Abschlusselement 30 gebildet ist. Das Spreizelement 36 übt eine Keilwirkung auf die Biegestäbe 21 aus, so dass diese, wenn sie während des Aufspannens des Schirmsystems 10 vertikal nach oben gedrückt werden, seitlich radial nach außen abgelenkt werden. Der Kontakt der elastischen Biegestäbe 21 mit dem Spreizelement 36 lenkt also die elastischen Biegestäbe 21 in ihre gebogene Form. Dieses wird weiter unterstützt durch eine entsprechende Konfektionierung der Membran 20 und eventuell einen verstärkten Außenumfang bzw. Randabschnitt der Membran 20. Die Konfektionierung der Membran 20 drückt die elastischen Biegestäbe 21 in Anlage an das Spreizelement 36, so dass dieses seine Spreizwirkung entfalten kann. Durch entsprechende Dimensionierung des Abstands 34 kann die Art und Stärke der Biegung beeinflusst und so zusammen mit dem Zuschnitt der Membran 20 das Aussehen des Schirmsystems 10 beeinflusst werden.

In Fig. 3 ist eine dritte Ausführungsform des Schirmsystems 10 dargestellt, welche nicht Teil der vorliegenden Erfindung ist. Gleiche Elemente sind wiederum mit gleichen Bezugszeichen bezeichnet und werden nicht erneut beschrieben. Es wird lediglich auf die Unterschiede eingegangen.

In der dritten Ausführungsform werden die ersten Spannelemente durch elastische Biegestäbe 37 bereitgestellt, die ihren entspannten Zustand in der aufgespannten Anordnung einnehmen. In ihrem entspannten Zustand sind die elastischen Biegestäbe 37 also in der links dargestellten gebogenen Form. In der rechts dargestellten eingefahrenen Anordnung sind die elastischen Biegestäbe 37 hingegen in eine gerade Form gespannt.

Bei dem Aufspannen des Schirmsystems 10 kehren die elastischen Biegestäbe 37 somit aus ihrem in der eingefahrenen Anordnung gespannten Zustand in ihren entspannten Zustand zurück und bewirken damit quasi von selbst den Entfaltungsvorgang. Wenn das erste Schieberelement 22 vertikal nach oben geschoben wird und die elastischen Biegestäbe 37 durch den Abstand 34 auf den Zwischenraum 18 heraustreten, entspannen sich die elastischen Biegestäbe 37 automatisch radial nach außen und bewegen sich, insbesondere auch beeinflusst durch den Zuschnitt der Membran 20, in die dargestellte Form. Es ist nicht zwingend notwendig, dass das Abschlusselement 30 noch eine Wirkung als Spreizelement 36 auf die elastischen Biegestäbe 37 ausübt. Entsprechend kann ein Spalt 38 zwischen dem Abschlusselement 30 und den elastischen Biegestäben 37 ausgebildet sein. Alternativ kann jedoch zusätzlich vorgesehen sein, dass das Abschlusselement 30 zusätzlich als zweites Spannelement als Spreizelement 36 auf die elastischen Biegestäbe 37 wirkt.

Die in der eingefahrenen Anordnung in den elastischen Biegestäben 37 gespeicherte Biegeenergie unterstützt somit während des Aufspannens bzw. der Entfaltung das Verbringen des Schirmsystems 10 in die aufgespannte Anordnung. Für das Einfahren des Schirmsystems 10 ist dann zwar mehr Energie aufzuwenden, hier kann jedoch die Erdanziehungskraft unterstützend wirken. Um das Schirmsystem 10 in der eingefahrenen Anordnung zu halten, kann in dieser, aber auch in allen anderen Ausführungsformen, vorgesehen sein, dass das erste Schieberelement 22 in der eingefahrenen Anordnung mittels einer geeigneten Verrastung festgehalten ist. Das Verbringen des Schirmsystems 10 von der aufgespannten Anordnung in die eingefahrene Anordnung kann in der dritten Ausführungsform mit Unterstützung eines Antriebselements, aber auch manuell lediglich durch Unterstützung der Erdanziehungskraft erfolgen.

Fig. 4 zeigt eine vierte Ausführungsform des Schirmsystems 10, welche Teil der vorliegenden Erfindung ist. Gleiche Elemente sind wiederum mit gleichen Bezugszeichen bezeichnet, im Folgenden wird lediglich auf die Unterschiede eingegangen.

In der vierten Ausführungsform werden erste Spannelemente durch elastische Biegestäbe 21 und zweite Spannelemente durch Druckstäbe 40 gebildet. Die Druckstäbe 40 sind auf einer bodenfernen Seite 41 der Membran 20 angeordnet.

In der vierten Ausführungsform ist der Abstand 34, um den das Abschlusselement 30 von der Innenhülse 14 emporgehoben wird, deutlich größer als bei den voranstehend beschriebenen Ausführungsformen. Entsprechend ist eine Teleskopstange 42 vorgesehen, die entlang der Innenhülse 14 vertikal nach oben ausfahrbar ist. Um den gewünschten Verspannungszustand der Membran 20 in der aufgespannten Anordnung zu erzielen, ist vorgesehen, dass eine Bodenhöhe 44 der Spitzen 28 der elastischen Biegestäbe 21 in der aufgespannten Anordnung höher liegt als das Abschlusselement 30. Entsprechend ist die Dimensionierung der elastischen Biegestäbe 21 und der Teleskopstange 42 vorgesehen.

An der Teleskopstange 42 ist ein zweites Schieberelement 46 vorgesehen, das entlang der Teleskopstange 42 und der Innenhülse 14 vertikal verschiebbar ist. Auch hier kann die Teleskopstange 42 Nuten aufweisen, um eine verdrehsichere Führung des zweiten Schieberelements 46 sicherzustellen. Die Druckstäbe 40 sind an ihrem einen Ende mit der Spitze 28 der Biegestäbe 21 jeweils verbunden, mit ihrem entgegengesetzten Ende sind sie an ihrem zweiten Schieberelement 46 angelenkt. Während des Verbringens des Schirmsystems 10 von der eingefahrenen in die aufgespannte Anordnung werden das erste Schieberelement 22 und das zweite Schieberelement 46 in der rechts dargestellten eingefahrenen Anordnung vertikal nach oben bewegt. Vorher wurde das Abschlusselement 30 um den Abstand 34 nach oben gefahren. An der Innenhülse 14 ist ein Anschlag 47 vorgesehen, der lediglich das erste Schieberelement 22 in seiner Bewegung nach oben begrenzt. Dies kann beispielsweise geschehen, indem zur Führung des ersten Schieberelements 22 und des zweiten Schieberelements 46 verschiedene Nuten entlang der Innenhülse 14 vorgesehen sind, und lediglich in den Nuten der Innenhülse 22, die für das erste Schieberelement 22 vorgesehen sind, der Anschlag 47 ausgebildet ist. Auf diese Weise schlägt das erste Schieberelement 22 an dem Anschlag 47 an, und durch weitere Bewegung des zweiten Schieberelements 46 vertikal nach oben drücken die Druckstäbe 40 die Spitzen 28 der Biegestäbe 21 radial nach außen und spannen so die Membran 20. Die elastischen Biegestäbe 21 sind in voranstehend beschriebener Weise mit der Membran 20 verbunden, so dass die Biegung der Biegestäbe 21 zusätzlich durch einen entsprechenden Zuschnitt bzw. eine entsprechende Konfektionierung der Membran 20 unterstützt wird. Auch ein wie voranstehend beschrieben durch Aussteifung verstärkt ausgebildeter Randbereich der Membran 20 kann zur Spannung der Membran 20 beitragen.

Durch die Druckstäbe 40 ist es möglich, sehr viel Kraft auf die Membran 20 auszuüben. Diese Kraft wirkt zudem in etwa radial nach außen, so dass in dieser Richtung hohe Spannkräfte auftreten. Diese Ausführungsform ist besonders dazu geeignet, ein Schirmsystem 10 mit großem Durchmesser bereitzustellen.

Fig. 5 zeigt eine fünfte Ausführungsform des Schirmsystems 10, welche nicht Teil der vorliegenden Erfindung ist. Gleiche Elemente sind wiederum mit gleichen Bezugszeichen bezeichnet, wobei lediglich auf die Unterschiede eingegangen wird.

Die fünfte Ausführungsform ähnelt in ihrem Grundprinzip der vierten Ausführungsform. Die Druckstäbe 40 bilden in ihrer fünften Ausführungsform jedoch das erste Spannelement, das mittels des ersten Schieberelements 22 an der Innenhülse 14 angelenkt ist. Die elastischen Biegestäbe 21 bilden in diesem Fall das zweite Spannelement. Die elastischen Biegestäbe 21 sind mittels eines zweiten Schieberelements 46' an der Innenseite 48 der Außenhülse 16 angelenkt, wobei das zweite Schieberelement 46' entlang der Innenseite 48 der rohrförmigen Außenhülse 16 bewegbar ist. Im Unterschied zu der vierten Ausführungsform verläuft bei der fünften Ausführungsform das zweite Schieberelement 46' somit nicht entlang der Innenhülse 14 sondern entlang der Innenseite 48 der Außenhülse 16.

In Fig. 6 ist eine sechste Ausführungsform des Schirmsystems 10 dargestellt, welche Teil der vorliegenden Erfindung ist. Gleiche Elemente sind wiederum mit gleichen Bezugszeichen bezeichnet, wobei im Folgenden lediglich auf die Unterschiede eingegangen wird.

In der sechsten Ausführungsform sind die ersten Spannelemente durch Druckstäbe 40 gebildet, die auf der bodenfernen Seite 41 der Membran 20 angeordnet sind. Die Membran 20 selbst ist nicht durch elastische Biegestäbe 21 zusätzlich gestützt, ihre Formgebung wird lediglich durch ihre Konfektionierung bewirkt. Die Membran 20 ist zwischen den freien Enden der Druckstäbe 40 und dem zweiten Schieberelement 46 befestigt. Ansonsten entspricht die Funktion der sechsten Ausführungsform derjenigen der vierten Ausführungsform.

In Fig. 7 ist eine siebte Ausführungsform des Schirmsystems 10 dargestellt, welche nicht Teil der vorliegenden Erfindung ist. Gleiche Elemente sind wiederum mit gleichen Bezugszeichen bezeichnet, es wird lediglich auf die Unterschiede eingegangen.

Im Vergleich zu der in Fig. 6 dargestellten sechsten Ausführungsform unterscheidet sich die siebte Ausführungsform lediglich dadurch, dass das zweite Schieberelement 46' an der Innenseite 48 der Außenhülse 16 angeordnet ist. Des Weiteren sind in der Fig. 7 keine elastischen Biegestäbe 21 in der Membran 20 als Spannelemente vorgesehen. Es werden lediglich erste Spannelemente durch die Druckstäbe 40 gebildet. Die Funktionsweise der in Fig. 7 dargestellten siebten Ausführungsform entspricht ansonsten der in Fig. 5 dargestellten fünften Ausführungsform.

In Fig. 8 ist eine achte Ausführungsform der Erfindung dargestellt, welche nicht Teil der vorliegenden Erfindung ist. Gleiche Elemente sind wiederum mit gleichen Bezugszeichen bezeichnet, im Folgenden wird lediglich auf die Unterschiede eingegangen.

In der achten Ausführungsform werden die ersten Spannelemente durch elastische Biegestäbe 37 gebildet, die einen entspannten Zustand in der aufgespannten Anordnung einnehmen. Hinsichtlich dieser Biegestäbe 37 gilt also das bereits für die in der Fig. 3 beschriebene dritte Ausführungsform Gesagte. In der dargestellten achten Ausführungsform sind die elastischen Biegestäbe 37 jedoch nicht mit der Membran 20 verbunden. Stattdessen ist die Membran 20 mit elastischen Biegestäben 21 verbunden, die in der rechts dargestellten eingefahrenen Anordnung ihren entspannten Zustand haben. Diese elastischen Biegestäbe 21 sind mit der Membran 20 verbunden. Die Spitzen 28 der elastischen Biegestäbe 21 und 37 sind miteinander verbunden. Die elastischen Biegestäbe 37 sind an einem ersten Schieberelement 22 angelenkt, die elastischen Biegestäbe 21 sind an einem zweiten Schieberelement 46 angelenkt. Das erste Schieberelement 22 und das zweite Schieberelement 46 sind entlang der Innenhülse 14 vertikal bewegbar. Des Weiteren kann vorgesehen sein, dass das Abschlusselement 30 als Spreizelement 36 auf die elastischen Biegestäbe 37 wirkt. Dies ist jedoch nicht zwingend.

Bei dem Verbringen des Schirmsystems 10 in seiner achten Ausführungsform von der eingefahrenen Anordnung in die aufgespannte Anordnung wird zunächst das Abschlusselement 30 vertikal nach oben bewegt und dann das erste Schieberelement 22 zusammen mit dem zweiten Schieberelement 46 nach oben gefahren. Es kann vorgesehen sein, dass das erste Schieberelement 22 und das zweite Schieberelement 46 in einem festen vertikalen Verhältnis relativ zueinander vorgesehen sind. Alternativ kann aber auch vorgesehen sein, dass ein Anschlag an der Innenhülse 14 ausgebildet ist, wie beispielsweise in Fig. 4 für die vierte Ausführungsform beschrieben wurde, um die vertikale Bewegung des zweiten Schieberelements 46 nach oben zu beschränken. Während der Entfaltung entspannen sich die elastischen Biegestäbe 37 radial nach außen und spannen dadurch die elastischen Biegestäbe 21 zusammen mit der Membran 20. Die Konfektionierung und eventuell verdickte oder mit Randstäben oder mit anderen Aussteifungen ausgestattete Randabschnitte der Membran 20 unterstützen die Spannung und Formgebung der Membran 20. Ergänzend kann, wie bereits voranstehend ausgeführt wurde, das Abschlusselement 30 als Spreizelement 36 und damit als drittes Spannelement wirken.

In Fig. 9 ist eine neunte Ausführungsform des Schirmsystems 10 dargestellt, welche nicht Teil der vorliegenden Erfindung ist. Gleiche Elemente sind wiederum mit gleichen Bezugszeichen bezeichnet, es wird lediglich auf die Unterschiede eingegangen.

Die neunte Ausführungsform entspricht in ihrer Wirkungsweise im Wesentlichen der achten Ausführungsform. Die elastischen Biegestäbe 21 sind jedoch nicht an der Innenhülse 14 angelenkt, sondern mittels eines zweiten Schieberelements 46' an der Innenseite 48 der Außenhülse 16 angelenkt.

In Fig. 10 ist eine zehnte Ausführungsform des Schirmsystems 10 dargestellt, welche nicht Teil der vorliegenden Erfindung ist. Gleiche Elemente sind wiederum mit gleichen Bezugszeichen bezeichnet, es wird lediglich auf die Unterschiede eingegangen.

Im Vergleich zu der in Fig. 8 dargestellten achten Ausführungsform unterscheidet sich die zehnte Ausführungsform dadurch, dass in der Membran 20 keine elastischen Biegestäbe 21 vorgesehen sind.

Die Formgebung der Membran 20 in der aufgespannten Anordnung wird somit wiederum durch ihre Konfektionierung und entsprechend verstärkt ausgebildete Randabschnitte der Membran 20 bewirkt. Erste Spannelemente sind lediglich durch die elastischen Biegestäbe 37 ausgebildet. Als zweites Spannelement kann das Abschlusselement 30 dienen, indem es als Spreizelement 36 wirkt, dies ist jedoch nicht zwingend notwendig.

In Fig. 11 ist eine elfte Ausführungsform des Schirmsystems 10 dargestellt, welche nicht Teil der vorliegenden Erfindung ist. Gleiche Elemente sind wiederum mit gleichen Bezugszeichen bezeichnet, im Folgenden wird lediglich auf die Unterschiede eingegangen.

Verglichen mit der in Fig. 10 dargestellten zehnten Ausführungsform ist die Membran 20 in der elften Ausführungsform nicht an der Innenhülse 14 angelenkt, sondern mittels eines zweiten Schieberelements 46' an der Innenseite 48 der Außenhülse 16 angelenkt.

In Fig. 12 ist in einer Querschnittsansicht dargestellt, wie beispielsweise die Zugseile 24 der in Fig. 1 dargestellten ersten Ausführungsform an der Außenhülse 16 befestigt sein können. Fig. 12 zeigt die Außenhülse 16, die Innenhülse 14 und den zwischen der Außenhülse 16 und der Innenhülse 14 befindlichen rohrförmigen Zwischenraum 18. Die Zugseile 24 sind durch Öffnungen 52 in der Außenhülse 16 geführt. Die Öffnungen 52 sind gleichmäßig über den Umfang der Außenhülse 16 verteilt. In der dargestellten Ausführungsform sind insgesamt acht Zugseile 24 vorgesehen, so dass jeweils zwei Zugseile 24 einen Bogenwinkel von 45° einschließen. An den Enden der Zugseile 24 sind Verdickungen 54 befestigt, die einen größeren Durchmesser als die Öffnungen 52 aufweisen. Auf diese Weise können die Zugseile 24 nicht durch die Öffnungen 52 treten und können auf Zug belastet werden.

In Fig. 13 ist in einer Detailansicht gezeigt, wie ein Sockel 56 der ersten bis elften Ausführungsform des Schirmsystems 10 ausgestaltet sein kann. Auf den Sockel 56 sind die Außenhülse 16 und die Innenhülse 14 geschoben. Der Sockel 56 selbst kann dann mittels geeigneter Befestigungselemente 57 in dem Boden 12 verankert sein. Die Befestigungselemente 57 sind jedoch nicht zwingend, wenn der Sockel 56 einen entsprechend großen Durchmesser aufweist, der ein Kippen und Umfallen des Schirmsystems 10 vermeiden kann.

Der Sockel 56 weist weiter eine Abschlussöffnung 58 auf, durch die in den Zwischenraum 18 fließendes Regenwasser ablaufen kann. Es kann des Weiteren vorgesehen sein, dass die Abschlussöffnung 58 entweder auch an den Innenraum der Innenhülse 14 heranreicht oder aber ein Durchgang von der Innenhülse 14 in den Zwischenraum 18 vorgesehen ist, um auch eventuell in die Innenhülse 14 strömendes Wasser abzuleiten.

Des Weiteren ist eine Wartungsklappe 60 vorgesehen, mit der der Sockel 56 geöffnet werden kann und Wartungsarbeiten am Zwischenraum 18 bzw. an der Abschlussöffnung 58 vorgenommen werden können. So kann die Abschlussöffnung 58 beispielsweise gereinigt oder aber das erste Schieberelement 22 oder das zweite Schieberelement 46, 46' in der eingefahrenen Anordnung überprüft werden.

In allen Ausführungsformen des ersten Schirmsystems kann vorgesehen sein, dass sich die Innenhülse 14 und/oder die Außenhülse 16 in den Boden 12 hinein erstrecken, d.h. die über dem Boden 12 sichtbare Länge der Innenhülse 14 und/oder der Außenhülse 16 ist kürzer als die tatsächliche Länge. Auf diese Weise kann eine zusätzliche Stabilität des jeweiligen Schirmsystems 10 bereitgestellt werden, ohne die sichtbaren Proportionen zu verändern. Aufgrund der erhöhten Stabilität wiederum ist es möglich, größere Spannweiten zu realisieren, da das Schirmsystem größere Kräfte aufnehmen kann.

In Fig. 14 ist ein zweites Schirmsystem 62 dargestellt, das als unabhängiger Aspekt angesehen wird und nicht Teil der Erfindung ist. Gleiche Elemente sind wiederum mit gleichen Bezugszeichen wie bei dem ersten Schirmsystem 10 bezeichnet, es wird lediglich auf die Unterschiede eingegangen.

Das zweite Schirmsystem 62 gleicht in seiner Funktionsweise der zehnten Ausführungsform des Schirmsystems 10. Als Spannelemente dienen die elastischen Biegestäbe 37. Zusätzlich kann das Abschlusselement 30 als Spreizelement 36 wirken. Das erste Schieberelement 22 und das zweite Schieberelement 46 können mittels eines Abstandshalters in einem festen relativen Abstand zueinander gehalten sein, damit die Membran 20 gespannt werden kann. Alternativ kann jedoch auch, wie es in Fig. 14 dargestellt ist, ein Anschlag 47 an der Innenhülse 14 vorgesehen sein, der lediglich die Bewegung des zweiten Schieberelements 46 nach oben begrenzt. Das zweite Schirmsystem 62 stellt eine besonders leichte Schirmkonstruktion bereit, die einfach aufgespannt werden kann sowie insbesondere leicht eingefahren und manuell transportiert werden kann. So eignet sie sich beispielsweise zur Verwendung im privaten Bereich, am Strand oder auf Campingplätzen.

In Fig. 15 ist schematisch ein Antrieb des ersten Schieberelements 22 am Beispiel der sechsten Ausführungsform des Schirmsystems 10 in einer eingefahrenen und einer aufgespannten Anordnung gezeigt. Grundsätzlich der beschriebene Antrieb aber auch in Kombination mit allen anderen Ausführungsformen des Schirmsystems 10 oder auch zum Antrieb des zweiten Schieberelements 46 verwendet werden. Gleiche Elemente sind wiederum mit gleichen Bezugszeichen bezeichnet, wobei im Folgenden lediglich auf die Unterschiede eingegangen wird.

In der Innenhülse 14 ist ein Gewindestab 64 angeordnet. Der Gewindestab 64 ist mit einem Motor 66 gekoppelt. Des Weiteren ist in der Innenhülse 14 eine Gewindemutter 68 drehfest gelagert. Die Gewindemutter 68 ist mit dem Gewindestab 64 in Eingriff befindlich. Eine durch den Motor 66 bewirkte Drehung des Gewindestabs 64 bewirkt somit eine Bewegung der Gewindemutter 68 in Längsrichtung der Innenhülse bzw. in vertikaler Richtung. Auf diese Weise kann die Gewindemutter 68 in der Innenhülse 14 mittels des Motors nach oben und nach unten bewegt werden. Eine Bewegung der Gewindemutter 68 kann nach oben bzw. in Richtung des Abschlusselements 30 durch ein Anschlagelement 70 beschränkt sein.

In Fig. 16 ist schematisch in einer Querschnittsansicht die Anordnung der Elemente des in der Fig. 15 dargestellten Antriebs dargestellt. Gleiche Elemente sind wiederum mit gleichen Bezugszeichen bezeichnet, wobei im Folgenden lediglich auf die Unterschiede eingegangen wird.

In der Innenhülse 14 ist mindestens ein, in der dargestellten Ausführungsform zwei, sich parallel zu einer Längsachse der Innenhülse 14 erstreckender Führungsschlitz 74 vorgesehen. Das erste Schieberelement 22 ist mit der Gewindemutter 68 drehfest gekoppelt. Dazu ist mindestens eine Führungslasche 76 an dem ersten Schieberelement 22 vorgesehen, die jeweils durch den mindestens einen Führungsschlitz 74 ragt und das erste Schieberelement 22 mit der Gewindemutter 68 drehfest koppelt.

## Patentansprüche

1. Schirmsystem (10) mit einer zwischen einer eingefahrenen und einer aufgespannten Anordnung spannbaren Membran (20), einer rohrförmigen Innenhülse (14), einem entlang der rohrförmigen Innenhülse (14) bewegbaren ersten Schieberelement (22), einem entlang der rohrförmigen Innenhülse (14) bewegbaren zweiten Schieberelement (46), und an dem zweiten Schieberelement (46) angelenkten Spannelementen (40) zum Spannen der Membran (20), wobei das Schirmsystem (10) des Weiteren eine rohrförmige Außenhülse (16) derart aufweist, dass ein Zwischenraum (18) zwischen der Innenhülse (14) und der Außenhülse (16) gebildet ist, und die Membran (20) in dem eingefahrenen Zustand in dem Zwischenraum (18) angeordnet ist, wobei die Membran (20) an dem ersten Schieberelement (22) angelenkt ist, wobei an der rohrförmigen Innenhülse (14) ein Anschlag (47) vorgesehen ist, an dem das erste Schieberelement (22) in der aufgespannten Anordnung anliegt,
**dadurch gekennzeichnet, dass** die Spannelemente (40) durch Druckstäbe (40) gebildet sind, die auf einer bodenfernen Seite (41) der Membran (20) angeordnet sind, und dass die Druckstäbe (40) in der aufgespannten Anordnung an dem dem Anschlag (47) entgegengesetzten Ende der Membran (20) eine Kraft aufbringen, die aufgrund des Festliegens der Membran (20) an dem Anschlag (47) zu einer Spannung der Membran (20) führt.

2. Schirmsystem nach Anspruch 1, **dadurch gekennzeichnet, dass** weitere Spannelemente durch elastische Biegestäbe (21) gebildet sind, die mit der Membran (20) verbunden sind.

3. Schirmsystem nach einem der Ansprüche 1 bis 2, **dadurch gekennzeichnet, dass** das Schirmsystem (10) ein an einem bodenfernen Ende (32) der rohrförmigen Innenhülse (14) angeordnetes Abschlusselement (30) aufweist.

4. Schirmsystem nach einem der Ansprüche 1 bis 3, **dadurch gekennzeichnet, dass** in der eingefahrenen Anordnung die Druckstäbe (40) und/oder die weiteren Spannelemente (21) in dem Zwischenraum (18) angeordnet sind.

## Claims

1. Parasol system (10) with a membrane (20) which is tensible between a retracted and an opened arrangement, a tubular inner sleeve (14), a first slide element (22) which is movable along the tubular inner sleeve (14), a second slide element (46) which is movable along the tubular inner sleeve (14), and tensioning elements (40) which are coupled to the second slide element (46) and are intended for tensioning the membrane (20), wherein the parasol system (10) furthermore has a tubular outer sleeve (16) in such a manner that a gap (18) is formed between the inner sleeve (14) and the outer sleeve (16), and the membrane (20), in the retracted state, is arranged in the intermediate space (18), wherein the membrane (20) is coupled to the first slide element (22), and wherein a stop (47) against which the first slide element (22) bears in the opened arrangement is provided on the tubular inner sleeve (14), **characterized in that** the tensioning elements (40) are formed by pressure rods (40) which are arranged on a side (41) of the membrane (20) remote from the ground, and **in that**, in the opened arrangement, the pressure rods (40) apply a force to that end of the membrane (20) which is opposite the stop (47), the force, owing to the membrane (20) being secured against the stop (47), leading to the membrane (20) being tensioned.

2. Parasol system according to Claim 1, **characterized in that** further tensioning elements are formed by elastic bending rods (21) which are connected to the membrane (20).

3. Parasol system according to one of Claims 1 to 2, **characterized in that** the parasol system (10) has a closure element (30) arranged at an end (32) of the tubular inner sleeve (14) that is remote from the ground.

4. Parasol system according to one of Claims 1 to 3, **characterized in that**, in the retracted arrangement, the pressure bars (40) and/or the further tensioning elements (21) are arranged in the gap (18).

## Revendications

1. Parasol (10) comprenant une membrane (20) pouvant être tendue entre un agencement rentré et un agencement ouvert, une douille intérieure tubulaire (14), un premier élément de coulisseau (22) déplaçable le long de la douille intérieure tubulaire (14), un deuxième élément de coulisseau (46) déplaçable le long de la douille intérieure tubulaire (14) et des éléments de tension (40) articulés sur le deuxième élément de coulisseau (46) pour tendre la membrane (20), le parasol (10) comprenant en outre une douille extérieure tubulaire (16) de telle sorte qu'un espace intermédiaire (18) soit formé entre la douille intérieure (14) et la douille extérieure (16), et la membrane (20) étant disposée dans l'espace intermédiaire (18) à l'état rentré, la membrane (20) étant articulée sur le premier élément de coulisseau (22), une butée (47) étant prévue sur la douille intérieure tubulaire (14), contre laquelle butée s'applique le premier élément de coulisseau (22) dans l'agencement ouvert, **caractérisé en ce que** les éléments de tension (40) sont formés par des barres de compression (40) qui sont disposées sur un côté (41), éloigné du sol, de la membrane (20) et **en ce que**, dans l'agencement ouvert, les barres de compression (40) appliquent une force au niveau de l'extrémité de la membrane (20) opposée à la butée (47), laquelle force conduit à une tension de la membrane (20) en raison de l'immobilisation de la membrane (20) au niveau de la butée (47).

2. Parasol selon la revendication 1, **caractérisé en ce que** des éléments de tension supplémentaires sont formés par des barres de flexion élastiques (21) qui sont reliées à la membrane (20).

3. Parasol selon l'une quelconque des revendications 1 à 2, **caractérisé en ce que** le parasol (10) comprend un élément de fermeture (30) disposé à une extrémité (32), éloignée du sol, de la douille intérieure tubulaire (14).

4. Parasol selon l'une quelconque des revendications 1 à 3, **caractérisé en ce que**, dans l'agencement rentré, les barres de compression (40) et/ou les éléments de tension supplémentaires (21) sont disposé(e)s dans l'espace intermédiaire (18).
